# NEUE EUROPÄISCHE PATENTSCHRIFT

(11) **EP 3 901 054 B2**
(45) Veröffentlichungstag und Bekanntmachung des Hinweises auf die Entscheidung über den Einspruch: **01.10.2025**
(45) Hinweis auf die Patenterteilung: 17.08.2022
(21) Anmeldenummer: 20170374.1
(22) Anmeldetag: 20.04.2020
(51) Int. Cl.: B65D 75/00, B65D 75/26, B65D 75/56, B65D 85/07

(54) **BEUTEL ZUM AUFNEHMEN EINER MEHRZAHL HYGIENEARTIKEL UND VERFAHREN ZU DESSEN HERSTELLUNG**
BAG FOR CONTAINING A PLURALITY OF PERSONAL CARE ARTICLES AND METHOD OF MAKING SAME
SAC DESTINÉ À CONTENIR UNE PLURALITÉ D'ARTICLES HYGIÉNIQUES ET SON PROCÉDÉ DE FABRICATION

(43) Veröffentlichungstag der Anmeldung: 27.10.2021
(73) Patentinhaber: M. Neemann OHG, 26789 Leer (DE)
(72) Erfinder:
(74) Vertreter: Angerhausen, Christoph

(56) Entgegenhaltungen:
- DE-A1- 2 015 205
- DE-U1- 202015 106 355
- FR-A- 1 470 595
- FR-A1- 2 854 870
- GB-A- 829 215
- IT-A1- MI20 121 397
- US-A- 3 519 197
- US-A- 4 966 286
- US-A1- 2004 101 215
- US-A1- 2019 091 077

## Beschreibung

Die Erfindung betrifft einen Beutel zum Aufnehmen einer Mehrzahl Hygieneartikel, insbesondere Windeln, welcher aus einem Material gebildet ist, das eine Papierschicht sowie eine zumindest abschnittsweise, insbesondere vollflächig, darauf angeordnete siegelfähige Beschichtung aufweist, welche einem Innenraum des Beutels zugewandt ist, wobei der Beutel eine vordere Beutelwandung und eine rückseitige Beutelwandung aufweist, welche aus einer zusammenhängenden Materialbahn gebildet sind, und welche sich zumindest in einer Längsabmessung und in einer Querabmessung erstrecken, wobei der Beutel an den gegenüberliegenden Querseiten einen Kopfbereich sowie einen Bodenbereich aufweist, wobei die vordere Beutelwandung und die rückseitige Beutelwandung über eine im Kopfbereich vorgesehene Faltungsanordnung aufeinander gefaltet sind und im Bereich von sich in der Längsabmessung erstreckenden, jeweils in einer vorbestimmten Breite die siegelfähige Beschichtung aufweisenden Seitenrändern miteinander heißversiegelt sind.

Aus dem Stand der Technik sind insbesondere Hygieneartikelverpackungen aus PE-Folie bekannt. Obwohl es sich dabei um eine wirtschaftlich und ökologisch hochoptimierte Verpackungsanwendung handelt, gibt es bei Verbrauchern Präferenzen für das Material Papier - aufgrund der Vermutung, dass es umweltfreundlicher wäre. Eine besondere Herausforderung dabei ist jedoch, dass eine Trennung und gleichzeitige Verschweißung der Seitenränder der Beutel bei diesem Material nicht mittels Trennschweißen wie bei PE-Beuteln erfolgen kann. Für diese Funktion werden oft Papiere mit einer zusätzlichen Folienschicht, beispielsweise aus Polyethylen PE eingesetzt. Damit kann jedoch die Rezyklierbarkeit und Kompostierbarkeit eingeschränkt sein. Vor diesem Hintergrund sind beispielsweise Beschichtungen zu bevorzugen, die folienfrei sind und einen großen Anteil an biologisch abbaubaren Inhaltsstoffen aufweisen. Ferner besteht eine weitere Herausforderung bei Papier mit siegelfähiger Beschichtung darin, Verpackungsaußenseiten, bei denen jeweils die Papierlage des Materials aufeinander zuweist, beispielsweise in Eckbereichen miteinander zu verbinden. FR 2 854 870 A1 offenbart einen Beutel zum Verpacken von Hygieneartikeln. Weitere Beutel sind außerdem bekannt aus den Druckschriften DE 20 2015 106 355 U1, FR 1 470 595 A, US 4 966 286 A und DE 20 15 205 A1.

Es ist daher die Aufgabe der Erfindung, eine umweltfreundliche Hygieneartikelverpackung derart zu verbessern, dass die Herstellung vereinfacht ist.

Diese Aufgabe wird durch einen Beutel mit den Merkmalen des Anspruchs 1 und durch das Verfahren nach Anspruch 8 gelöst. Die abhängigen Ansprüche betreffen jeweils vorteilhafte Ausführungsformen der Erfindung.

Demgemäß ist vorgesehen, dass der Beutel als Wicketbeutel bereitgestellt ist und im Bodenbereich an der vorderen oder der rückseitigen Beutelwandung einen überstehenden Materialabschnitt aufweist, in welchem zumindest zwei Wicket-Pin-Löcher angeordnet sind. Da das verwendete Beutelmaterial nicht mittels Trennschweißen trenn- und verbindbar ist, ist es besonders vorteilhaft, die Seitenränder des Beutels auf einer Breite von mehreren Millimetern durch Heißversiegeln miteinander zu verbinden. Durch die dem Innenraum zuweisenden Flächen der Beschichtung und das Verschweißen dieser gegenüberliegenden Siegelbeschichtungen ist es ausreichend, die Siegelbeschichtung in einer Dicke auf das Papier aufzubringen, welche der Hälfte der zum Fügen der Seitenränder notwendigen Siegelmaterialdicke entspricht. Es kann vorgesehen sein, dass der Bodenbereich zum Entnehmen der Hygieneartikel vorgesehen ist. Dazu kann der Bodenbereich eine Perforierung aufweisen. Die Perforierung kann insbesondere in der Nähe der Seitenränder parallel zur Längsabmessung des Beutels eingebracht sein. Es ist vorgesehen, die Beutel zum Befüllen mit Hygieneartikeln als Wicketbeutel oder Stiftstapelbeutel bereitzustellen. Dazu weist der Bodenbereich eine zum Innenraum des Beutels weisende Öffnung auf. Ferner weist der Bodenbereich an vorderen oder der rückseitigen Beutelwandung einen überstehenden Materialabschnitt auf. Dieser kann zum Verschließen des Beutels dienen. Der überstehende Materialabschnitt weist ferner zwei Wicket-Pin-Löcher auf. Um ein Abreißen des Materials beim Abziehen vom Wicket-Pin zu vermeiden, kann vorgesehen sein, dass der überstehende Materialabschnitt auf sich zurückgefaltet ist und die Wicket-Pin-Löcher in diesem doppellagigen Abschnitt angeordnet sind.

Dabei ist vorgesehen, dass die miteinander versiegelten Seitenränder als Flachnähte ausgebildet sind. Um die Eigenschaften des siegelfähigen Papiers optimal für den Beutel zu nutzen, bieten sich insbesondere Flachnähte zum Verbinden der beiden Materiallagen an. Dadurch können die Lagen besonders leicht beim Durchlaufen der flachen Materialbahn durch eine Schweißstation beispielsweise durch senkrechtes Absenken von Schweißbalken miteinander verbunden werden. Ferner kann die Nahtbreite so gewählt werden, dass zwei Flachnähte benachbarter Beutel gleichzeitig hergestellt werden und in einem nachfolgenden Schritt getrennt werden können.

Außerdem kann vorgesehen sein, dass die vorbestimmte Breite der Seitenränder zwischen 5 bis 15 mm, bevorzugt, 8 bis 12 mm, besonders bevorzugt 10 mm beträgt. Die Nahtbreite kann beispielsweise abhängig von der Beutelgröße oder vom zu verpackenden Artikel gewählt werden, um individuell die notwendige Stabilität bereitstellen zu können.

Ferner weist der Beutel im befüllten Zustand einen durch die vordere und rückseitige Beutelwandung ausgebildeten Körper auf, welcher eine Vorderfläche, eine Rückfläche, zwei die Vorderfläche und die Rückfläche verbindenden Seitenflächen sowie zwei die Vorderfläche und die Rückfläche verbindende und an die Seitenflächen angrenzende Kopf- und Bodenflächen aufweist.

Darüber hinaus ist vorgesehen, dass im befüllten Zustand des Beutels die Flachnähte im Bereich der Seitenflächen verlaufen. Im befüllten Zustand können sich die vordere und die rückseitige Beutelwandung um die verpackten Artikel herumwölben, so dass die Flachnähte im Bereich von durch die Artikelform erzeugte Seitenflächen verlaufen. Die Flachnähte können dabei senkrecht zu den Seitenflächen abstehen. Die Flachnähte sind mittels eines auf diese oder auf entsprechende Abschnitte der Seitenflächen aufgebrachten Siegellacks mit den Seitenflächen heißversiegelt.

Dabei kann vorgesehen sein, dass an den Übergängen zwischen der Kopffläche und den angrenzenden Seitenflächen jeweils zumindest eine vom Körper abstehende Ecke ausgebildet ist. Durch Befüllen des Beutels mit einer Mehrzahl Artikel, welche im Verbund eine im Wesentlichen würfelförmige Außenkontur aufweisen, passt sich der Beutel an diese Form an und bildet an seinen nicht befüllten Randbereichen nach außen abstehende Ecken aus. Beispielsweise können bei einem Beutel ohne Kopffalte, das heißt, bei Aufeinanderfalten der vorderen und der rückseitigen Beutelwand mittels einer einzigen Umfaltung, zwei Ecken abstehen.

Außerdem kann die im Kopfbereich vorgesehene Faltungsanordnung eine eingelegte Kopffalte aufweisen, so dass an den Übergängen zwischen der Kopffläche und den angrenzenden Seitenflächen jeweils zumindest zwei gegenüberliegende vom Körper abstehende Ecken ausgebildet sind. Die Kopffalte kann insbesondere so ausgebildet sein, dass die Faltenanordnung im Kopfbereich drei Umfaltungen aufweist, so dass eine Falte zwischen vorderer und rückseitiger Beutelwandung eingelegt ist. Die Kopffalte kann beispielsweise dazu dienen, einen Standfuß zu erzeugen, mit welchem der befüllte Beutel aufrecht hingestellt werden kann, ohne umzufallen. Ferner kann die Kopffalte bewirken, dass der Beutel eine ansprechende Optik aufweist beziehungsweise mehr Artikel im Beutel aufgenommen werden können. Bei Vorsehen einer Kopffalte weist der Beutel im Kopfbereich vier anstelle von zwei Ecken auf, welche aufgrund der zwei außenliegenden Umfaltungen der entsprechenden Faltenanordung entstehen.

Es kann vorgesehen sein, dass die an den Übergängen zwischen der Kopffläche und den angrenzenden Seitenflächen jeweils zumindest eine vom Körper abstehende Ecke auf die Kopffläche zurückgefaltet ist. Bei der Faltenanordnung ohne Kopffalte kann der Kopfbereich insbesondere zwei Ecken aufweisen. Bei der Faltenanordnung mit Kopffalte kann der Kopfbereich insbesondere vier Ecken aufweisen. Aus optischen und aus räumlichen Gründen kann es dabei sinnvoll sein, die abstehenden Ecken auf den Beutelkörper zurückzufalten.

Insbesondere können die auf die Kopffläche zurückgefalteten Ecken mittels eines auf die Papierschicht zumindest örtlich aufgetragenen Siegellacks mit der Kopffläche heißversiegelt sein. Der Siegellack kann dabei jeweils auf die Innenseiten der Ecken und/oder auf die entsprechenden Stellen der Kopffläche punktuell oder flächig aufgebracht sein. Da das Papier nicht "Außen-auf-außen" verschweißt werden kann, bewirkt das Auftragen des Siegellacks auf diese Stellen, dass auch in diesen Bereichen das Material verbunden werden kann.

Ferner können über eine im Bodenbereich angeordnete, sich in der Querabmessung erstreckende und in einer vorbestimmten Breite die siegelfähige Beschichtung aufweisende Flachnaht die vordere und die rückseitige Beutelwandung miteinander heißversiegelt sein. Dadurch kann der Beutel nach dem Befüllen verschlossen werden. Die vom Beutel abstehende Flachnaht wird durch zumindest abschnittsweises Auftragen und Erhitzen eines Siegellacks auf dem Beutelkörper befestigt. Die Breite der Flachnaht kann so bemessen sein, dass im Bodenbereich eine flache Griffleiste ausgebildet ist. Der Griffbereich kann insbesondere nach Befüllen der Beutel ausgebildet werden. Dabei kann unterhalb des Griffs insbesondere eine Schließschweißung zum Abschließen des Innenraums des Beutels erfolgen. Oberhalb des Griffs kann ferner eine Schweißung umfassend einen Abtrennvorgang zum Wicket-Bereich erfolgen.

Ferner kann der Beutel eine im Kopfbereich angeordnete Griffleiste aufweisen, welche durch zumindest abschnittsweises Heißversiegeln der vorderen mit der rückseitigen Beutelwandung gebildet ist, wobei sich die Griffleiste über die Querabmessung und ausgehend von der Faltungsanordnung in Längsrichtung in einer vorbestimmten Griffbreite erstreckt. Bei dieser Ausführungsform kann anstelle der eingelegten Kopffalte oder anstelle der Ausbildung des Beutels als Flachbeutel im Kopfbereich eine Griffleiste vorgesehen sein. Die vordere und die hintere Beutelwandung können über den gesamten Bereich der Griffleiste miteinander heißversiegelt sein. Die vordere und die hintere Beutelwandung können auch nur über einen Teilbereich der Griffleiste miteinander heißversiegelt sein. Dabei kann die vorbestimmte Griffbreite 4-8 cm, bevorzugt 5-7 cm, besonders bevorzugt 8 cm aufweisen.

Außerdem kann die Griffleiste einen ausgestanzten Tragegriff aufweisen.

Ferner wird ein Verfahren zum Herstellen von Beuteln nach einem der vorangehenden Ansprüche beansprucht, aufweisend die folgenden Schritte:
Bereitstellen einer endlosen Materialbahn, welche eine Papierschicht sowie eine zumindest abschnittsweise, insbesondere vollflächig, auf der Papierschicht angeordnete siegelfähige Beschichtung aufweist, wobei die Materialbahn entlang der Endlosrichtung mit der Papierschicht nach außen weisend über eine Faltungsanordnung aufeinander gefaltet ist, wobei die Materialbahn so aufeinander gefaltet ist, dass diese der Faltungsanordnung gegenüberliegend einen überstehenden Materialabschnitt aufweist, in welchem zumindest zwei Wicket-Pin-Löcher angeordnet sind;

Erhitzen der Materialbahn im Bereich von quer zur Endlosrichtung aufzubringenden Siegelnähten, wobei die Siegelnähte zumindest die doppelte vorbestimmte Breite aufweisen; Trennen der Materialbahn längs der aufgebrachten Siegelnähte zu einzelnen Beuteln. Durch das Herstellen von Siegelnähten mit einer Breite, die der doppelten vorbestimmten Breite entspricht, wird ermöglicht, dass pro Siegelungsvorgang zwei Seitennähte aneinander grenzender Beutel gleichzeitig herstellbar sind. Insbesondere kann vorgesehen sein, dass die hergestellten Nähte mittig durchtrennt werden.

Dabei kann das Erhitzen der Materialbahn ein Vorwärmen der aufzubringenden Siegelnähte umfassen. Alternativ kann bereits das Erhitzen das Heißversiegeln der Siegelnähte umfassen.

Dabei kann der Verfahrensschritt des Trennens der Siegelnähte ein Fixieren der Materialbahn umfassen. Vorzugsweise erfolgt das Fixieren vor dem Trennen der Siegelnähte.

Außerdem kann das Trennen der Siegelnähte ein erneutes Erhitzen der Siegelnähte zum Heißversiegeln der aufeinandergefalteten Materialbahnschichten umfassen. Insbesondere kann vorgesehen sein, dass das gegebenenfalls erste Erhitzen der Materialbahn und das Trennen der Siegelnähte an separaten Stationen erfolgt.

Beispielhafte Ausführungsformen der Erfindung werden anhand der nachfolgenden Figuren erläutert. Dabei zeigt:
- Fig. 1: einen unbefüllten Beutel in Draufsicht auf die vordere Beutelwandung;
- Fig. 2: in perspektivischer Darstellung den Kopfbereich zweier Beutel mit eingelegter Kopffalte;
- Fig. 3: eine perspektivische Ansicht des Kopfbereichs eines befüllten Beutels mit eingelegter Kopffalte;
- Fig. 4: eine Seitenansicht des Kopfbereichs eines befüllten Beutels mit einfacher Faltung ohne eingelegte Kopffalte;
- Fig. 5: eine Seitenansicht des Kopfbereichs eines befüllten Beutels mit eingelegter Kopffalte;
- Fig. 6: eine Seitenansicht des Bodenbereichs eines befüllten Beutels mit abgeschweißter Griffleiste;
- Fig. 7: eine perspektivische Ansicht eines unbefüllten Beutels mit einer umgefalteten Abziehleiste;
- Fig. 8a: eine Frontalansicht einer Ausführungsform des Beutels mit abgeschweißter Griffleiste und eingelegter Kopffalte;
- Fig. 8b: eine Seitenansicht einer Ausführungsform des Beutels mit abgeschweißter Griffleiste und eingelegter Kopffalte.

Der in Figur 1 im ungefüllten Zustand dargestellte Beutel 1 ist aus einer zusammenhängenden Materialbahn 24 gebildet. Das Material weist eine Papierschicht 2 sowie eine vollflächig darauf angeordnete siegelfähige Beschichtung 3 auf. Dabei sind die Papierschicht 2 der Beutelaußenseite und die siegelfähige Beschichtung 3 einem Beutelinnenraum 4 zugewandt. Der Beutel weist eine rechteckige Form mit einer Längsabmessung 7 und einer Querabmessung 8 auf, wobei die Längsabmessung 7 größer als die Querabmessung 8 ist. Die Materialbahn 24 ist im Bereich einer Faltungsanordnung 11 im dargestellten Ausführungsbeispiel mit eingelegter Kopffalte 22, das heißt, mittels drei Faltungen auf sich selbst zurückgefaltet, so dass eine vordere Beutelwandung 5 und eine rückseitige Beutelwandung 6 gebildet sind. Dabei ist die Kopffalte um etwa 6 bis 7 Zentimeter zwischen vorderer und hinterer Beutelwandung 5, 6 eingelegt. Die aufeinandergelegten Materialbahnabschnitte weisen fluchtende Seitenränder 13 auf, die sich in der Längsabmessung des Beutels erstrecken. Im Bereich der Seitenränder 13 sind die vordere und die hintere Beutelwandung 5, 6 auf einer vorbestimmten Breite b miteinander heißversiegelt, so dass jeweils 1 cm breite als Flachnähte ausgebildete Siegelnähte 25 die Beutelwandungen 5, 6 miteinander verbinden. Im Bereich der Kopffalte 22 sind dabei nicht die vordere und die rückseitige Beutelwandungen unmittelbar miteinander verschweißt, sondern die vordere Beutelwandung 5 ist mit dem ihr zugewandten Kopffaltenabschnitt und die rückseitige Beutelwandung 6 ist mit dem ihr zugewandten Kopffaltenabschnitt verschweißt. Im Bodenbereich 28 des Beutels 1 ist der Beutel 1 offen, so dass in Richtung der Querabmessung 8 an der bodenseitigen Querseite 9 keine Siegelnaht vorgesehen ist. An der rückseitigen Beutelwandung 6 ist ein über die Beutelöffnung 30 hinausragender überstehender Materialabschnitt 26 vorgesehen. Auf diesen ist ebenfalls ein kurzer Materialbahnabschnitt zurückgefaltet, welcher an den Seitenrändern 13 ebenfalls durch entsprechende Siegelnähte 25 auf der rückseitigen Beutelwandung 6 befestigt ist. In dem zurückgefalteten Abschnitt sind zwei Löcher 27 vorgesehen, welche zum Befestigen des Beutels auf Wicket-Pins dienen. Die Zurückfaltung dient dabei dem Zweck, ein Ausreißen der Löcher 27 beim Abziehen des Beutels 1 von den Wicket-Pins zu vermeiden.

Figur 2 zeigt insbesondere die Faltungsanordnung 11, der Kopffalte 22 anhand zweier nebeneinanderliegenden Beuteln 1. Wie zu erkennen ist, weist die Kopffalte 22 insgesamt drei Faltungen auf, wobei zwei dieser Faltungen durch Zurückfalten der vorderen und der rückseitigen Beutelwandung 5, 6 auf sich selbst erzeugt werden und die dritte Faltung dazwischen angeordnet ist und die zurückgefalteten Abschnitte miteinander verbindet, so dass der Kopfbereich 10 aus seitlicher Perspektive die Form eines "Y" aufweist. Es ist ferner zu erkennen, dass die Siegelnaht 25 dem Verlauf der Kopffalte 22 folgt und zum einen zwischen vorderer Beutelwandung 5 und dem auf diese zurückgefalteten Kopffaltenabschnitt und zum anderen zwischen rückseitiger Beutelwandung 6 und dem auf diese zurückgefalteten Kopffaltenabschnitt ausgebildet ist. Dabei weisen auch die dargestellten Beutel 1 jeweils Siegelnähte 25 mit einer vorbestimmten Breite b von 1 cm auf.

In Figur 3 ist ein befüllter Beutel 1 zu sehen, welcher eine Ausführungsform als Beutel 1 mit eingelegter Kopffalte 22 ist. Im befüllten Zustand weist der Beutel im Wesentlichen sechs Außenflächen auf, nämlich eine Kopffläche 19, eine Vorderfläche 15, eine Rückfläche 16, zwei gegenüberliegende Seitenflächen 17 und 18 sowie gegebenenfalls eine Bodenfläche 20. Wie zu erkennen ist, verläuft eine Siegelnaht 25 bei befülltem Beutel mittig auf der Seitenfläche 17 sowie gegenüberliegend die weitere Siegelnaht 25 auf der nicht dargestellten Seitenfläche 18. Dabei steht diese senkrecht zur Seitenfläche 17 bzw. 18 vom Beutel 1 ab. Durch Befüllen des Beutels 1 bilden sich Ecken 21 in den Randbereichen der Kopffalte aus, welche durch ihre Form und Lage nicht mit Hygieneartikeln befüllbar sind und ebenfalls vom Beutel abstehen. Die im Wesentlichen dreieckig geformten Ecken weisen an ihren äußeren Oberflächen die Papierschicht 2 auf, ebenso wie die restlichen Außenflächen des Beutels 1, insbesondere die an die Ecken angrenzenden Seitenflächen 17, 18 sowie die Kopffläche 19. Dadurch ist ein Heißversiegeln zwischen Ecken 21 und den angrenzenden Flächen nicht ohne weiteres möglich. Daher kann vorteilhafterweise ein Siegellack auf die Ober- oder Unterseiten der Ecken 21 oder die entsprechenden korrespondierenden Flächen des Beutels 1aufgetragen werden, auf welche die Ecken zurückgefaltet werden. Durch Heißversiegeln der Ecken 21 mit der Beutelaußenseite kann so eine ansprechende Optik einerseits und ein sicheres Verschließen der Beutel 1 gewährleistet werden.

Figur 4 zeigt eine Ausführungsform eines Beutels 1, welcher einen Kopfbereich mit "simpler" Faltungsanordnung 11 aufweist, bei welcher die vordere Beutelwandung 5 mittels lediglich einer Faltung auf die rückseitige Beutelwandung 6 zurückgefaltet ist. Dadurch weist wie dargestellt der befüllte Beutel 1 lediglich zwei seitlich von der Kopffläche 19 abstehende Ecken 21 auf, welche jeweils unmittelbar an die Siegelnähte 25 angrenzen. Die Ecken weisen bei dieser Ausführungsform insbesondere eine tetraedrische Form auf. Hierbei ist es besonders vorteilhaft, die Ecken 21 jeweils auf die Kopffläche 19 zurückzufalten und dort mittels des Siegellacks zu befestigen.

Figur 5 zeigt eine Ausführungsform eines Beutels 1, welcher einen Kopfbereich mit aufwendigerer Faltungsanordnung 11 aufweist, bei welcher zwischen vorderer Beutelwandung 5 und rückseitiger Beutelwandung 6 eine Kopffalte 22 eingelegt ist, welche wie oben beschrieben ausgebildet ist. Dadurch weist wie dargestellt der befüllte Beutel 1 an vier gegenüberliegenden Randbereichen und seitlich von der Kopffläche 19 abstehende Ecken 21 auf, welche jeweils außenliegend einen Siegelnahtabschnitt umfassen. Die Ecken weisen bei dieser Ausführungsform insbesondere eine dreieckige Form auf. Auch bei dieser Ausführungsform ist es besonders vorteilhaft, die Ecken 21 jeweils auf die Kopffläche 19 beziehungsweise auf den Übergangsbereich zwischen Kopffläche 19 und Seitenwand 17 bzw. 18 zurückzufalten und dort mittels des Siegellacks zu befestigen.

Der in Figur 6 dargestellte Bodenbereich 28 befindet sich an der dem Kopfbereich 10 gegenüberliegenden Querseite 9 des Beutels 1. Im dargestellten Ausführungsbeispiel ist dieser Bodenbereich 28 als Griffleiste 23 ausgebildet, welche sich in der Ebene der Längsabmessung 7 und der Querabmessung 8 des Beutels 1 erstreckt und somit senkrecht vom Körper 14 des Beutels 1 absteht. Die Griffleiste 23 weist einen oval ausgestanzten Tragegriff 29 auf, über welchen der Beutel getragen werden kann. Wenn die Griffleiste alternativ im Kopfbereich angeordnet ist, kann diese vor dem Befüllen der Beutel, das heißt, wenn der Beutel noch einen flachen Zustand aufweist, durch Erzeugen einer flachen Siegelnaht in der vorbestimmten Griffbreite Gb erzeugt werden. Sofern die Griffleiste im Bodenbereich vorgesehen ist, wird diese nach dem Befüllen des Beutels 1 über ihre gesamte Fläche heißversiegelt. Dabei wird außerdem der Innenraum 4 des Beutels 1 verschlossen. Am oberen Ende der Griffleiste 23 wird der die Wicket-Pin-Löcher 27 aufweisende Abschnitt abgetrennt. In einem separaten Schritt wird der Tragegriff 29 ausgestanzt.

Figur 7 stellt den Bodenbereich 28 in vergrößerter Ansicht dar. An die Beutelöffnung 30 angrenzend ist der überstehende Materialabschnitt 26 vorgesehen, welcher einen an die Öffnung 30 unmittelbar angrenzenden freien Abschnitt aufweist, in welchem die siegelfähige Beschichtung 3 der rückseitigen Beutelwandung freiliegt. Daran angrenzend weist der Beutel 1 den sogenannten Wicket-Bereich auf, in welchem die rückseitige Beutelwandung 6 auf sich selbst zurückgefaltet ist und entweder vollflächig oder lediglich im Bereich der Seitenränder 13 auf der vorbestimmten Breite b heißversiegelt ist. Im Wicket-Bereich sind wie oben beschrieben zwei Löcher 27 vorgesehen, um den Beutel beziehungsweise eine Mehrzahl Beutel 1 auf Wicket-Pins zu befestigen. Die Zurückfaltung verhindert dabei ein Ausreißen der Löcher beim Abziehen eines Beutels 1 von den Wicket-Pins.

Die Figuren 8a und 8b zeigen jeweils eine Ausführungsform des Beutels 1 mit eingelegter Kopffalte 22 einerseits und abgeschweißter Griffleiste 23 andererseits in Frontalansicht und Seitenansicht. Die Faltungsanordnung 11 mit Kopffalte 22 dient dabei durch Vergrößerung der Kopffläche 19 als Standfuß des Beutels 1. Die sich über die Seitenflächen 17 und 18 erstreckenden Siegelnähte 25 spreizen sich im Kopfbereich "Y"-förmig in die Ecken 21 auf und gehen bodenseitig in die Griffleiste 23 über. Die vordere Beutelwandung 5 und die hintere Beutelwandung 6 wölben sich so um den befüllten Beutel 1, dass auf der Vorderfläche 15 und der Rückfläche 16 jeweils keine Nähte verlaufen.

Die in der vorstehenden Beschreibung, in den Figuren sowie in den Ansprüchen offenbarten Merkmale der Erfindung können sowohl einzeln als auch in beliebiger Kombination für die Verwirklichung der Erfindung wesentlich sein.

### Bezugszeichenliste

- 1: Beutel
- 2: Papierschicht
- 3: siegelfähige Beschichtung
- 4: Innenraum
- 5: vordere Beutelwandung
- 6: rückseitige Beutelwandung
- 7: Längsabmessung
- 8: Querabmessung
- 9: Querseite
- 10: Kopfbereich
- 11: Faltungsanordnung
- 13: Seitenränder
- 14: Körper
- 15: Vorderfläche
- 16: Rückfläche
- 17: Seitenfläche
- 18: Seitenflächen
- 19: Kopffläche
- 20: Bodenfläche
- 21: Ecke
- 22: Kopffalte
- 23: Griffleiste
- 24: Materialbahn
- 25: Siegelnähte
- 26: überstehender Materialabschnitt
- 27: Wicket-Pin-Loch
- 28: Bodenbereich
- 29: Tragegriff
- 30: Beutelöffnung
- b: vorbestimmte Breite Siegelnaht
- Gb: Breite Griffleiste

## Patentansprüche

1. Beutel (1) zum Aufnehmen einer Mehrzahl Hygieneartikel, insbesondere Windeln, welcher aus einem Material gebildet ist, das eine Papierschicht (2) sowie eine zumindest abschnittsweise darauf angeordnete siegelfähige Beschichtung (3) aufweist, welche einem Innenraum (4) des Beutels (1) zugewandt ist, wobei der Beutel (1) eine vordere Beutelwandung (5) und eine rückseitige Beutelwandung (6) aufweist, welche aus einer zusammenhängenden Materialbahn gebildet sind, und welche sich zumindest in einer Längsabmessung (7) und in einer Querabmessung (8) erstrecken, wobei der Beutel (1) an den gegenüberliegenden Querseiten (9) einen Kopfbereich (10) sowie einen Bodenbereich (28) aufweist, wobei die vordere Beutelwandung (5) und die rückseitige Beutelwandung (6) über eine im Kopfbereich (10) vorgesehene Faltungsanordnung (11) aufeinander gefaltet sind und im Bereich von sich in der Längsabmessung (7) erstreckenden, jeweils in einer vorbestimmten Breite (b) die siegelfähige Beschichtung (3) aufweisenden Seitenrändern (13) miteinander heißversiegelt sind, **dadurch gekennzeichnet, dass** der Beutel (1) als Wicketbeutel bereitgestellt ist, wobei der Bodenbereich (28) eine zum Innenraum (4) des Beutels (1) weisende Öffnung (30) aufweist und der Beutel (1) im Bodenbereich (28) an der vorderen oder der rückseitigen Beutelwandung (5, 6) einen überstehenden Materialabschnitt (26) aufweist, in welchem zumindest zwei Wicket-Pin-Löcher (27) angeordnet sind, und wobei die miteinander versiegelten Seitenränder (13) als Flachnähte ausgebildet sind, wobei der Beutel (1) im befüllten Zustand einen durch die vordere und rückseitige Beutelwandung (5, 6) ausgebildeten Körper (14) aufweist, welcher eine Vorderfläche (15), eine Rückfläche (16), zwei die Vorderfläche (15) und die Rückfläche (16) verbindenden Seitenflächen (17, 18) sowie zwei die Vorderfläche (15) und die Rückfläche (16) verbindende und an die Seitenflächen (17, 18) angrenzende Kopf- und Bodenflächen (19, 20) aufweist, wobei die Flachnähte im Bereich der Seitenflächen (17, 18) verlaufen und mittels eines auf die Flachnähte oder auf entsprechende Abschnitte der Seitenflächen (17, 18) aufgebrachten Siegellacks mit den Seitenflächen (17, 18) heißversiegelt sind.

2. Beutel (1) nach Anspruch 1, wobei die vorbestimmte Breite (b) der Seitenränder (13) zwischen 5 bis 15 mm, bevorzugt, 8 bis 12 mm, besonders bevorzugt 10 mm beträgt.

3. Beutel (1) nach Anspruch 1 oder 2, bei welchem im befüllten Zustand an den Übergängen zwischen der Kopffläche (19) und den angrenzenden Seitenflächen (17, 18) jeweils zumindest eine vom Körper (14) abstehende Ecke (21) ausgebildet ist.

4. Beutel (1) nach einem der vorangehenden Ansprüche, wobei die im Kopfbereich (10) vorgesehene Faltungsanordnung (11) eine eingelegte Kopffalte (22) aufweist, so dass an den Übergängen zwischen der Kopffläche (19) und den angrenzenden Seitenflächen (17, 18) jeweils zumindest zwei gegenüberliegende vom Körper (14) abstehende Ecken (21) ausgebildet sind.

5. Beutel (1) nach Anspruch 3 oder 4, wobei die an den Übergängen zwischen der Kopffläche (19) und den angrenzenden Seitenflächen (17, 18) jeweils zumindest eine der vom Körper (14) abstehenden Ecken (21) auf die Kopffläche (19) zurückgefaltet ist, wobei die auf die Kopffläche (19) zurückgefalteten Ecken (21) mittels eines auf die Papierschicht (2) zumindest örtlich aufgetragenen Siegellacks mit der Kopffläche (19) heißversiegelt sind.

6. Beutel (1) nach einem der vorangehenden Ansprüche, wobei über eine im Bodenbereich (28) angeordnete, sich in der Querabmessung (8) erstreckende und in einer vorbestimmten Griffbreite (Gb) die siegelfähige Beschichtung (3) aufweisende Flachnaht die vordere (5) und die rückseitige Beutelwandung (6) miteinander heißversiegelt sind, sodass im Bodenbereich (28) eine flache Griffleiste (23) ausgebildet ist.

7. Beutel (1) nach einem der Ansprüche 1 oder 2, welcher eine im Kopfbereich (10) angeordnete Griffleiste (23) aufweist, welche durch zumindest abschnittsweises Heißversiegeln der vorderen mit der rückseitigen Beutelwandung (5, 6) gebildet ist, wobei sich die Griffleiste (23) über die Querabmessung (8) und ausgehend von der Faltungsanordnung (11) in Längsrichtung in einer vorbestimmten Griffbreite (Gb) erstreckt.

8. Verfahren zum Herstellen von Beuteln (1) nach einem der vorangehenden Ansprüche, aufweisend die Schritte:
Bereitstellen einer endlosen Materialbahn (24), welche eine Papierschicht (2) sowie eine zumindest abschnittsweise auf der Papierschicht (2) angeordnete siegelfähige Beschichtung (3) aufweist, wobei die Materialbahn (24) entlang der Endlosrichtung mit der Papierschicht (2) nach außen weisend über eine Faltungsanordnung (11) aufeinander gefaltet ist, wobei die Materialbahn (24) so aufeinander gefaltet ist, dass diese der Faltungsanordnung (11) gegenüberliegend einen überstehenden Materialabschnitt (26) aufweist, in welchem zumindest zwei Wicket-Pin-Löcher (27) angeordnet sind, wobei der Bodenbereich eine zum Innenraum des Beutels weisende Öffnung aufweist;
Erhitzen der Materialbahn (24) im Bereich von quer zur Endlosrichtung aufzubringenden Siegelnähten (25), wobei die Siegelnähte (25) zumindest die doppelte vorbestimmte Breite (b) aufweisen;
Trennen der Materialbahn (24) längs der aufgebrachten Siegelnähte (25) zu einzelnen Beuteln (1), deren miteinander versiegelte Seitenränder (13) als Flachnähte ausgebildet sind, wobei das Trennen der Materialbahn (24) in einem dem Erhitzen der Materialbahn (24) nachfolgenden Schritt erfolgt;
Befüllen des Beutels (1) mit einer Mehrzahl Artikel, wobei der Beutel (1) im befüllten Zustand einen durch die vordere und rückseitige Beutelwandung (5, 6) ausgebildeten Körper (14) aufweist, welcher eine Vorderfläche (15), eine Rückfläche (16), zwei die Vorderfläche (15) und die Rückfläche (16) verbindenden Seitenflächen (17, 18) sowie zwei die Vorderfläche (15) und die Rückfläche (16) verbindende und an die Seitenflächen (17, 18) angrenzende Kopf- und Bodenflächen (19, 20) aufweist, wobei die Flachnähte im Bereich der Seitenflächen (17, 18) verlaufen;
Heißversiegeln der Flachnähte mit den Seitenflächen (17, 18) mittels eines auf die Flachnähte oder auf entsprechende Abschnitte der Seitenflächen (17, 18) aufgebrachten Siegellacks.

9. Verfahren nach Anspruch 8, wobei das Trennen der Siegelnähte (25) ein Fixieren der Materialbahn (24) umfasst.

10. Verfahren nach Anspruch 8 oder 9, wobei das Trennen der Siegelnähte (25) ein erneutes Erhitzen der Siegelnähte (25) zum Heißversiegeln der aufeinandergefalteten Materialbahnschichten umfasst.

11. Verfahren nach einem der Ansprüche 8 bis 10, wobei die Faltungsanordnung (11) eine eingelegte Kopffalte (22) umfasst.

12. Verfahren nach einem der Ansprüche 8 bis 11, ferner aufweisend den Schritt:
Vor dem Einlegen der Kopffalte (22): zumindest bereichsweises Aufbringen eines Siegellacks auf den für die Kopffalte (22) vorgesehenen Materialbahnabschnitt.

## Claims

1. A bag (1) for containing a plurality of personal care articles, in particular diapers, which is formed from a material which has a paper layer (2) and a sealable coating (3) which is arranged thereon at least in sections and which faces an interior space (4) of the bag (1), wherein the bag (1) has a front bag wall (5) and a rear bag wall (6) which are formed from a continuous material web and which extend at least in a longitudinal dimension (7) and in a transverse dimension (8), wherein the bag (1) has a head region (10) and a base region (28) on the opposite transverse sides (9), wherein the front bag wall (5) and the rear bag wall (6) are folded onto one another via a folding arrangement (11) provided in the head region (10) and are heat-sealed to one another in the region of side edges (13) extending in the longitudinal dimension (7) and each having the sealable coating (3) in a predetermined width (b), **characterized in that** the bag (1) is provided as a wicket bag, wherein the base region (28) has an opening (30) which faces the interior space (4) of the bag (1), and the bag (1) has, in the base region (28) on the front or the rear bag wall (5, 6), a protruding material section (26) in which at least two wicket pin holes (27) are arranged, and wherein the side edges (13) which are sealed to one another are formed as flat seams, wherein the bag (1), in the filled state, has a body (14) which is formed by the front and rear bag wall (5, 6) and which has a front surface (15), a back surface (16), two side surfaces (17, 18) which connect the front surface (15) and the rear surface (16), and two top and bottom surfaces (19, 20) connecting the front surface (15) and the rear surface (16) adjacent the side surfaces (17, 18), wherein the flat seams extend in the region of the side surfaces (17, 18) and are heat-sealed to the side surfaces (17, 18) by means of a sealing lacquer applied to the flat seams or to corresponding sections of the side surfaces (17, 18).

2. The bag (1) according to claim 1, wherein the predetermined width (b) of the side edges (13) is between 5 to 15 mm, preferably 8 to 12 mm, particularly preferably 10 mm.

3. The bag (1) according to claim 1 or 2, wherein in the filled state at least one corner (21) protruding from the body (14) is formed at each of the transitions between the top surface (19) and the adjacent side surfaces (17, 18).

4. The bag (1) according to one of the preceding claims, wherein the folding arrangement (11) provided in the top region (10) has an inlaid top fold (22), so that at least two opposite corners (21) protruding from the body (14) are formed at each of the transitions between the top surface (19) and the adjacent side surfaces (17, 18).

5. The bag (1) according to claim 3 or 4, wherein at least one of the corners (21) projecting from the body (14) is folded back onto the top surface (19) at the transitions between the top surface (19) and the adjacent side surfaces (17, 18), wherein the corners (21) folded back onto the top surface (19) are heat-sealed to the top surface (19) by means of a sealing lacquer applied at least locally onto the paper layer (2).

6. The bag (1) according to any one of the preceding claims, wherein the front bag wall (5) and the rear bag wall (6) are heat-sealed to each other via a flat seam arranged in the bottom region (28), extending in the transverse dimension (8) and having the sealable coating (3) in a predetermined handle width (Gb), so that a flat handle strip (23) is formed in the bottom region (28).

7. The bag (1) according to any one of claims 1 or 2, which has a handle strip (23) arranged in the top region (10), which is formed by heat-sealing the front bag wall (5) and the rear bag wall (6) at least in sections, wherein the handle strip (23) extends over the transverse dimension (8) and starting from the folding arrangement (11) in the longitudinal direction in a predetermined handle width (Gb).

8. A method for producing bags (1) according to any one of the preceding claims, comprising the steps of:
providing an endless material web (24), which has a paper layer (2) and a sealable coating (3) arranged at least in sections on the paper layer (2), wherein the material web (24) is folded onto each other along the endless direction with the paper layer (2) pointing outwards via a folding arrangement (11), wherein the material web (24) is folded onto each other such that it has a projecting material section (26) opposite the folding arrangement (11), in which at least two wicket pin holes (27) are arranged, wherein the bottom region has an opening pointing towards the interior of the bag;
heating the material web (24) in the region of sealing seams (25) to be applied transversely to the endless direction, wherein the sealing seams (25) have at least twice the predetermined width (b);
separating the material web (24) along the applied sealing seams (25) into individual bags (1), the mutually sealed side edges (13) of which are formed as flat seams, wherein the separation of the material web (24) takes place in a step following the heating of the material web (24);
filling the bag (1) with a plurality of articles, wherein the bag (1) in the filled state has a body (14) formed by the front and rear bag wall (5, 6), which has a front surface (15), a rear surface (16), two side surfaces (17, 18) connecting the front surface (15) and the rear surface (16) and two top and bottom surfaces (19, 20) connecting the front surface (15) and the rear surface (16) and adjacent to the side surfaces (17, 18),
wherein the flat seams run in the region of the side surfaces (17, 18); heat-sealing the flat seams to the side surfaces (17, 18) by means of a sealing lacquer applied to the flat seams or to corresponding sections of the side surfaces (17, 18).

9. The method according to claim 8, wherein the separation of the sealing seams (25) comprises fixing the material web (24).

10. The method according to claim 8 or 9, wherein the separation of the sealing seams (25) comprises renewed heating of the sealing seams (25) for heat-sealing the material web layers folded one on top of the other.

11. The method according to any one of claims 8 to 10, wherein the folding arrangement (11) comprises an inserted top fold (22).

12. The method according to any one of claims 8 to 11, further comprising the step of:
before inserting the top fold (22): applying a sealing lacquer at least in regions onto the material web section provided for the top fold (22).

## Revendications

1. Sachet (1) pour le logement d'une pluralité d'articles d'hygiène, plus particulièrement des couches, qui est constitué d'un matériau qui comprend une couche de papier (2) ainsi qu'un revêtement (3) scellable au moins à certains endroits, qui est orienté vers un espace interne (4) du sachet (1), dans lequel le sachet (1) comprend une paroi de sachet avant (5) et une paroi de sachet arrière (6), qui sont constituées d'une bande de matériau continue, et qui s'étendent au moins dans une dimension longitudinale (7) et dans une dimension transversale (8), dans lequel le sachet (1) comprend, au niveau des côtés transversaux opposés (9) une partie de tête (10) ainsi qu'une partie de fond (28), dans lequel la paroi de sachet avant (5) et la paroi de sachet arrière (6) sont pliées l'une sur l'autre à l'aide d'une disposition de pliage (11) prévue dans la partie de tête (10) et sont scellées à chaud entre elles au niveau de bords latéraux (13) s'étendant dans la dimension longitudinale (7), présentant, chacun dans une largeur (b) prédéterminée, le revêtement scellable (3), **caractérisé en ce que** le sachet (1) est mis à disposition sous la forme d'un sachet à barrette dans lequel la partie de fond (28) présente une ouverture (30) orientée vers l'espace interne (4) du sachet (1) et le sachet (1) présente, dans la partie de fond (28), sur les parois avant et arrière (5, 6), une portion de matériau (26) dans laquelle au moins deux trous de broche de barrette (27) sont disposés, et dans lequel les bords latéraux (13) scellés entre eux sont conçus comme des cordons plats, dans lequel le sachet (1) présente, dans un état rempli, un corps (14) constitué des parois de sachet avant et arrière (5, 6), qui présente une surface avant (15), une surface arrière (16), deux surfaces latérales (17, 18) reliant la surface avant (15) et la surface arrière (16), ainsi que deux surfaces de tête et de fond (19, 20) reliant la surface avant (15) et la surface arrière (16) et adjacentes aux surfaces latérales (17, 18), dans lequel les cordons plats s'étendent au niveau des surfaces latérales (17, 18) et sont scellés à chaud avec les surfaces latérales (17, 18) au moyen d'une laque de scellage appliquée sur des portions correspondantes des surfaces latérales (17, 18).

2. Sachet (1) selon la revendication 1, dans lequel la largeur prédéterminée (b) des bords latéraux (13) est entre 5 et 15 mm ; de préférence de 8 à 12 mm, plus particulièrement de préférence de 10 mm.

3. Sachet (1) selon la revendication 1 ou 2, dans lequel, dans l'état rempli, au niveau des transitions entre la surface de tête (19) et les surfaces latérales (17, 18) adjacentes, est réalisé respectivement au moins un coin (21) s'étendant à partir du corps (14).

4. Sachet (1) selon l'une des revendications précédentes, dans lequel la disposition de pliage (11) prévue dans la partie de tête (10) comprend un pli de tête inséré (22) de façon à ce que, au niveau des transitions entre la surface de tête (19) et les surfaces latérales (17, 18) adjacentes, soient réalisées respectivement au moins deux coins (21) opposés s'étendant à partir du corps (14).

5. Sachet (1) selon la revendication 3 ou 4, dans lequel, au niveau des transitions entre la surface de tête (19) et les surfaces latérales (17, 18) adjacentes, au moins un des coins (21) s'étendant à partir du corps (14) est replié sur la surface de tête (19), dans lequel les coins (21) repliés sur la surface de tête (19) sont scellés à chaud avec la surface de tête (19) au moyen d'une laque de scellage appliquée au moins localement sur la couche de papier (2).

6. Sachet (1) selon l'une des revendications précédentes, dans lequel, à l'aide d'un cordon plat disposé dans la partie de fond (28), s'étendant dans la dimension transversale (8) et présentant le revêtement scellable (3) sur une largeur de prise (Gb) prédéterminée, les parois de sachet avant (5) et arrière (6) sont scellées à chaud entre elles de façon à obtenir, dans la partie de fond (28), une barre de prise plate (23).

7. Sachet (1) selon l'une des revendications 1 ou 2, qui comprend une barre de prise (23) disposée dans la partie de tête (10), qui est formée par le scellage à chaud au moins à certains endroits de la paroi de sachet avant avec la paroi de sachet arrière (5, 6), dans lequel la barre de prise (23) s'étend sur la dimension transversale (8) et à partir de la disposition de pliage (11) dans la direction longitudinale sur une largeur de prise (Gb) prédéterminée.

8. Procédé de fabrication de sachets (1) selon l'une des revendications précédentes, comprenant les étapes suivantes :
mise à disposition d'une bande de matériau sans fin (24), qui comprend une couche de papier (2) ainsi qu'un revêtement (3) scellable au moins à certains endroits, plus particulièrement sur toute sa surface, disposé dessus, dans lequel la bande de matériau (24) est repliée le long de la direction sans fin avec la couche de papier (2), de manière orientée vers l'extérieur à l'aide d'une disposition de pliage (11), dans lequel la bande de matériau (24) est repliée de façon à ce que celle-ci présente, en face de la disposition de pliage (11), une portion de matériau en saillie (26), dans laquelle sont disposés au moins deux trous à barrette et broche (27) ;
chauffage de la bande de matériau (24) au niveau de cordons de scellage (25) à appliquer transversalement par rapport à la direction sans fin, dans lequel les cordons de scellage (25) présentent au moins le double de la largeur prédéterminée (b) ;
séparation de la bande de matériau (24) le long des cordons de scellage (25) appliqués en sachets (1) individuels, dont les bords latéraux (13) scellés entre eux sont conçus comme des cordons plats, dans lequel la séparation de la bande de matériau (24) a lieu dans une étape suivant le chauffage de la bande de matériau (24) ;
remplissage du sachet (1) avec une pluralité d'articles, dans lequel le sachet (1) présente, dans l'état rempli, un corps (14) constitué des parois de sachet avant et arrière (5, 6), qui présente une surface avant (15), une surface arrière (16), deux surfaces latérales (17, 18) reliant la surface avant (15) et la surface arrière (16), ainsi que deux surfaces de tête et de fond (19, 20) reliant la surface avant (15) et la surface arrière (16) et adjacentes aux surfaces latérales (17, 18), dans lequel les cordons plats s'étendent au niveau des surfaces latérales (17, 18) ;
scellage à chaud des cordons plats avec les surfaces latérales (17, 18) au moyen d'un vernis de scellage appliqué sur des portions correspondantes des surfaces latérales (17, 18).

9. Procédé selon la revendication 8, dans lequel la séparation des cordons de scellage (25) comprend une fixation de la bande de matériau (24).

10. Procédé selon la revendication 8 ou 9, dans lequel la séparation des cordons de scellage (25) comprend un nouveau chauffage des cordons de scellage (25) pour le scellage à chaud des couches de bandes de matériau pliées les unes sur les autres.

11. Procédé selon l'une des revendications 8 à 10, dans lequel la disposition de pliage (11) comprend un pli de tête inséré (22).

12. Procédé selon l'une des revendications 8 à 11, comprenant en outre l'étape suivante :
avant l'insertion du pli de tête (22) : application au moins à certains endroits d'une laque de scellage sur la portion de bande de matériau prévue pour le pli de tête (22).
